# EUROPÄISCHE PATENTANMELDUNG

(11) **EP 1 881 128 A2**
(43) Veröffentlichungstag der Anmeldung: **23.01.2008**
(21) Anmeldenummer: 07014134.6
(22) Anmeldetag: 19.07.2007
(51) Int. Cl.: E04F 19/04, E06B 1/52

(54) **Halterung für Sockelleisten, Hintergrundbeleuchtungen, Raumbelüftung oder andere Geräte und Verteiler**

(30) Priorität: 19.07.2006 IT BZ20060031
(71) Anmelder: AGS-Systems S.r.l., 39025 Naturno (BZ) (IT)
(72) Erfinder: Alber, Thomas, 39025 Naturno BZ (IT)
(74) Vertreter: Faraggiana, Vittorio

(57) **Zusammenfassung**

Halterung für Sockelleisten, Hintergrundsbeleuchtungen, Raumbelüftung oder andere Geräte oder Verteiler, dadurch gekennzeichnet, dass sie mindestens ein Winkelstück (1), das zwei mit horizontalen Zähnen (7, 8, 9 bzw. 10, 11, 12)an den freien Enden versehen sind und ein Profil (13) umfasst, in dessen freien Enden zu den Zähnen komplementäre Aufnahmen ausgenommen sind.

## Beschreibung

Die vorliegende Erfindung bezieht sich auf eine Halterung von Sockelleisten, Hintergrundbeleuchtungen, Raumlüftung und andere Geräte oder Verteiler gemäß dem Oberbegriff des Anspruchs 1.

Bekannte Halterungen dieser Art sind üblich aus Holzleisten oder aus einem anderen Material gebildet, an dem die Scheuerleiste oder Sockelleiste befestigt wird, z.B. genagelt oder angeschraubt. So kann diese Leiste an einer Wand befestigt werden und mit derselben wird die Scheuerleiste in der Form einer Verkleidung, z.B. aus Kunststoff, verbunden. Weitere Halterungen sind hingegen sehr schwierig in den Ecken anzubringen, sowohl bei Ecken bei 90° als auch bei 270° oder bei beliebigen anderen Ecken. Jedenfalls erlauben die bestehenden Halterungen bekannter Art keine steckbare Montage.

Die Aufgabe der vorliegenden Erfindung liegt daher darin, die bei Halterungen für Sockelleisten bekannter Art bestehenden Probleme zu lösen und eine Halterung vorzuschlagen, die rasch und genau bei der Montage ist und eine flächenbündige Sockelleiste erlaubt.

Diese Aufgabe wird durch die Halterung für Sockelleisten gemäß dem Oberbegriff des Anspruchs 1 gelöst.

Durch den Vorschlag einer Halterung für Sockelleisten in der Form eines L-Profils, kann der senkrechte Schenkel mit inneren, geschlossenen Kanälen, offenen Kanälen an den Enden und horizontalen Kanälen ausgebildet werden und mit einem Winkelstück mit zueinander unter 90° angeordneten Flügeln angeordnet werden, so kann dieses an den freien Enden komplementär zum Querschnitt der Kanäle des L-Profils sein, womit sie so leicht in die Öffnung der Kanäle eingefügt werden können. Somit kann das L-Profil bequem mit dem Winkelstück unter jedem Winkelgrad verbunden werden, womit die Kontinuität der Halterung für Sockelleisten erhalten bleibt. Wird der senkrechte Schenkel des L-Profils oben mit einem zum horizontalen, unteren Schenkel des L-Profils parallelen Hut versehen, so kann dieser Hut mit einer vorspringenden Länge bemessen werden, die der Dicke der Sockelleiste entspricht, die auf der aufnehmenden Wand zu montieren ist, die den senkrechten Schenkel des L-Profils aufnimmt.

Wird die Oberfläche des senkrechten Schenkels mit Vorsprüngen versehen, ist eine hohe Stabilität des L-Profils selbst sichergestellt.

Für die Montage wird die Halterung oberhalb des Unterbodens befestigt, damit der Trittschall unterbunden wird.

Weitere Merkmale und Einzelheiten der erfindungsgemäßen Halterung für Sockelleisten gehen aus den Ansprüchen und aus der Beschreibung eines bevorzugten, in der beigefügten Zeichnung dargestellten Ausführungsbeispiels hervor. Es zeigen,
- Figur 1: eine Seitenansicht eines Winkelstücks der Halterung für Sockelleisten,
- Figur 2: ein Schaubild in Richtung des Inneren des Winkelstücks aus Figur 1,
- Figur 3: eine Draufsicht von Figur 1,
- Figur 4: einen senkrechten Schnitt durch ein C-Profil einer Halterung für Sockelleisten gemäß der vorliegenden Erfindung
- Figur 5: einen senkrechten Schnitt durch ein Doppel T Profil mit Hohlraum für Kabelführungen und
- Figur 6: einen horizontalen Schnitt durch Schienenprofil für Türen, Fenster oder sonstigen Elementen

Wie in den Figuren 1 -4 dargestellt, umfasst eine Halterung für Sockelleisten ein Winkelstück 1 und ein L-Profil 13 (Figur 4. Diese sind miteinander kombinierbar.

Das Winkelstück 1 weist einen senkrechten Flügel 2 und einen senkrechten Flügel 3 auf, die zueinander senkrecht stehen und einen Boden 4, von dem sich die beiden Flügel 2 und 3 erheben. Vom oberen Ende des Flügels 2 und 3 erstreckt sich ein L-Profil 5 mit einer Breite, die der Breite des Wandaufbaus (Verputz, Holz, Gips usw.) 6 einer Hausmauer entspricht, in der eine Sockelleiste vorzusehen ist.

Von den freien Enden der Flügel 2 und 3 erstrecken sich horizontal Einsteckzähne 7, 8 und 9 bzw. 10, 11 und 12, die fähig sind, in ein lineares L-Profil 13 eingefügt zu werden.

Das L-Profil 13 weist einen senkrechten Schenkel 14 auf. Im senkrechten Schenkel 14 sind Kanäle 16, 17 und 18 ausgenommen, deren offenen Enden Querschnitte aufweisen, die zu den jeweiligen Einsteckzähnen 7, 8 und 9 des Flügels 2 und 10, 11, 12 des Flügels 3 komplementär sind.

An der hinteren Fläche des senkrechten Schenkels 14 des L-Profils 13 springen Stege 19 vor, die an der senkrechten Seite der Ausnehmung 6 zum Anliegen kommen.

An der der Mauer abgewandten Seite ist der senkrechte Schenkel 14 ausgelegt, um mit der Leiste 20 in Berührung zu kommen, die bevorzugter Weise zwischen einem von der oberen Seite des senkrechten Schenkels 14 vorspringenden oberen Hut 22 und dem auf dem horizontal aufgelegten Fußboden 21 aufgenommen wird. Für eine flächenbündige Montage ist die Dicke der Leiste 20 gleich der vorspringenden Länge des Hutes 22, der seinerseits flächenbündig mit der Außenfläche der Wand zu montieren ist.

In Figur 5 ist ein Doppel T Profil 30 dargestellt, das zwei Schenkel 31 und 32 aufweist, die jeweils endseitige Aufnahmen besitzen, die geeignet sind, mit den Einsteckzähne 7, 8 und 9 gekoppelt zu werden. Der zischen den Schenkeln 31 und 32 gebildete Hohlraum 33 kann für die Führung von Kabeln, beispielsweise im Büro usw. benutzt werden.

Das Doppel T Profil kann z.B. als Basis einer Wand bzw. eins Gerüstes 34 verwendet werden. Unter Anbringung von Leisten 35 und 36 können die Räume zwischen dem oberen Querbalken 37 und dem oberen Querbalken 38 gleichfalls für Leitungen, Isolierungen usw. verwendet werden. Die Leisten 35 und 36 können bündig mit Verkleidungen (Gipswänden, Fertigbauteilen, Isolierungen, usw.) 39 und 40 der Wand 34 oder unmittelbar mit derselben ausgelegt werden.

Im Fall eines Gerüstes 34 kann zwischen diesem und dem oberen Balken 38 ein Winkel 60 zwischen geschalten sein.

In Figur 6 sind zwei spiegelbildlich ausgebildete Profilschienen 41 und 42 dargestellt- Zwischen den beiden Profilschienen 41 und 42 ist ein Blindstock 43 gehalten, der unter Auflage einer Gummischicht 44 und Spannung einer Dübelschraube 45 an einer Mauer 46 befestigt ist. Bevorzugter Weise weist der Blindstock 43 an seiner der Mauer 46 zugewandten Seiten Ausfräsungen 47 und 48 für Montageschaum auf.

Die Profilschienen 41 und 42 weisen umlaufend einen stirnseitigen Ring 49 auf, von dem ein Steg 50 mit nicht gezeigten Rillen zur Verankerung entweder in der Mauer 46 und in ihrem Verputz 51 vorsteht.

## Patentansprüche

1. Halterung für Sockelleisten, Hintergrundsbeleuchtungen, Raumbelüftung oder andere Geräte oder Verteiler, **dadurch gekennzeichnet, dass** sie mindestens ein Winkelstück (1), das mit einem oder mehreren horizontalen Zähnen (7, 8, 9 bzw. 10, 11, 12) an den freien Enden versehen sind und ein Profil (13) umfasst, in dessen freien Enden zu den Zähnen komplementäre Aufnahmen ausgenommen sind.

2. Halterung nach Anspruch 1, **dadurch gekennzeichnet, dass** das Profil ein L-Profil (13) ist, dessen senkrechter Schenkel (14) mit inneren, horizontalen Kanälen (16, 17, 18) (18) ausgebildet ist, die an den die komplementären Aufnahmen bildenden Enden offen sind.

3. Halterung nach Anspruch 2, **dadurch gekennzeichnet, dass** der senkrechte Schenkel des L (13) oben mit einem Hut (22) versehen ist, der zum horizontalen, unteren Schenkel des L-Profils (13) parallel ist, wobei dieser Hut (22) mit einer vorspringenden Länge bemessen ist, die der Dicke der Sockelleiste entspricht, die innerhalb einer Ausnehmung (6) der Wand zu montieren ist, die den senkrechten Schenkel (14) des L-Profils (13) aufnimmt.

4. Halterung nach Anspruch 1, **dadurch gekennzeichnet, dass** die Fläche des senkrechten Schenkels (14), die dazu bestimmt ist, in der Ausnehmung der Wand eingebettet zu werden, mit Vorsprüngen (19) versehen ist.

5. Halterung nach den vorstehenden Ansprüchen, **dadurch gekennzeichnet, dass** vom oberen Ende der Flügel (2 und 3) sich ein L-Profil erstreckt, die der Breite der Ausnehmung (6) in einer Hausmauer entspricht, in der die Sockelleiste vorzusehen ist.

6. Halterung nach Anspruch 1, **dadurch gekennzeichnet, dass** ein Doppel T Profil (30) vorgesehen ist, das zwei Schenkel (31 und 32) aufweist, die jeweils endseitige Aufnahmen besitzen, die geeignet sind, mit den Einsteckzähne (7, 8 und 9) gekoppelt zu werden, wobei der zischen den Schenkeln (31 und 32) gebildete Hohlraum (33) kann für die Führung von Kabeln für Geräte, beispielsweise im Büro usw. benutzt werden kann.

7. Halterung nach Anspruch 6, **dadurch gekennzeichnet, dass** das Doppel T Profil z.B. als Basis einer Wand bzw. eins Gerüstes (34) verwendet wird, wobei unter Anbringung von Leisten (35 und 36) können die Räume zwischen dem oberen Querbalken 37 und dem oberen Querbalken 38 gleichfalls für Leitungen, Isolierungen usw. verwendet werden können, wobei die Leisten (35 und 36) können bündig mit Verkleidungen (39 und 40) der Wand (34) oder unmittelbar mit derselben ausgelegt werden können.

8. Halterung nach Anspruch 1, **dadurch gekennzeichnet, dass** zwei spiegelbildlich ausgebildete Profilschienen (41 und 42) vorgesehen sind, die jeweils endseitig die Einsteckzähne (7, 8 und 9) als Platzhalter aufnehmen, wobei zwischen den beiden Profilschienen (41 und 42) ein Blindstock (43) gehalten ist.

9. Halterung nach Anspruch 8, **dadurch gekennzeichnet, dass** der Blindstock (43) unter Auflage einer Gummischicht (44) und Spannung einer Dübelschraube (45) an einer Mauer (46) befestigt ist.

10. Halterung nach Anspruch 9, **dadurch gekennzeichnet, dass** der Blindstock (43) an seiner der Mauer (46) zugewandten Stirnseite Ausfräsungen (47 und 48) für Montageschaum aufweist.

11. Halterung nach Anspruch 8, **dadurch gekennzeichnet, dass** die Profilschienen (41 und 42) einen stirnseitigen mit Rillen versehenen Steg zur Verankerung aufweisen, der entweder in der Mauer (46) und in ihrem Verputz (51) vorsteht.
